# EUROPÄISCHE PATENTSCHRIFT

(11) **EP 3 644 299 B1**
(45) Veröffentlichungstag und Bekanntmachung des Hinweises auf die Patenterteilung: **10.09.2025**
(21) Anmeldenummer: 19201912.3
(22) Anmeldetag: 08.10.2019
(51) Int. Cl.: G08G 5/22, G08G 5/26, G08G 5/57, G08G 5/55, G08G 5/72

(54) **VERFAHREN ZUR ERKENNUNG VON LUFTFAHRZEUGEN**
METHOD FOR RECOGNISING AIRCRAFT
PROCÉDÉ DE DÉTECTION D'AÉRONEFS

(30) Priorität: 24.10.2018 AT 509202018
(43) Veröffentlichungstag der Anmeldung: 29.04.2020
(73) Patentinhaber: Frequentis AG, 1100 Wien (AT)
(72) Erfinder: JAHN, Josef, 3071 Böheimkirchen (AT)
(74) Vertreter: Wildhack & Jellinek Patentanwälte GmbH

(56) Entgegenhaltungen:
- US-A1- 2010 121 575
- US-A1- 2018 128 895
- US-A1- 2018 129 882
- US-A1- 2018 290 764

## Beschreibung

Die Erfindung betrifft ein Verfahren zur Erkennung von Luftfahrzeugen eines bestimmten Typs in Luftraumüberwachungssystemen.

Der relevante Stand der Technik wird in US 2018/128895 A1 erörtert.

Die Bedeutung des Flugverkehrs nimmt laufend zu und spiegelt sich in steigenden Passagierzahlen sowie in steigenden Luftfrachtmengen wider. Zusätzlich wird der Luftraum auch von unbemannten Luftfahrzeugen wie Drohnen oder Modellflugzeugen genutzt, wobei auch in diesem Bereich ein stetiger Zuwachs an Flugbewegungen zu verzeichnen ist. Durch das erhöhte Verkehrsaufkommen im Luftraum steigt das Risiko für Zusammenstöße. Bekannte Luftraumüberwachungssysteme stellen alle Flugbewegungen dar, die in einem bestimmten Überwachungsbereich stattfinden. Dabei werden auch die Flugbewegungen vieler Luftfahrzeuge dargestellt, für die das Risiko eines Zusammenstoßes mit einem anderen Flugobjekt nicht gegeben ist. Beispielsweise wird über Modellflugplätzen eine Vielzahl an Flugbewegungen stattfinden bzw. dargestellt, die jedoch aufgrund der niedrigeren Flughöhe üblicherweise das Risiko für einen Zusammenstoß mit einem Verkehrsflugzeug nicht aufweisen. Andererseits kann ein unbemanntes Luftfahrzeug, beispielsweise eine Drohne, in der Nähe eines Flughafens ein großes Risiko für den Flugverkehr darstellen. Bekannte Flugüberwachungssysteme können dieses unterschiedliche Risiko nicht erfassen, sodass alle Flugbewegungen dargestellt werden und von einem Fluglotsen ausgewertet werden müssen. Der zunehmende Flugverkehr geht daher mit einer zunehmenden Informationsflut für den Fluglotsen einher, wobei das Risiko steigt, dass der Fluglotse relevante Informationen nicht erfasst. Die bekannten Flugüberwachungssysteme stoßen daher an ihre Grenzen und können dem zunehmenden Risiko für Zusammenstöße im Luftraum nicht begegnen.

Die Aufgabe der Erfindung ist es daher, das Risiko für Zusammenstöße im Luftraum zu vermindern. Die Erfindung löst die Aufgabe, indem in der Vergangenheit aufgenommene Luftraumüberwachungsinformationen zur Verfügung gestellt werden, die von Luftfahrzeugen dieses Typs stammen, indem anhand der aufgenommenen Luftraumüberwachungsinformationen zumindest eine Region, insbesondere mehrere Regionen, ermittelt wird, in der eine erhöhte Aktivität von Luftfahrzeugen dieses Typs vorliegt, wobei bei der Ermittlung von Regionen (R₁, R₂) diejenigen Luftraumüberwachungsinformationen herangezogen werden, die mit dem aktuellen Tag dahingehend übereinstimmen, dass es sich um zwei Tage handelt, die im Jahr innerhalb eines vorgegebenen Zeitintervalls liegen und indem in den aktuell verfügbaren Luftraumüberwachungsinformationen diejenigen Luftfahrzeuge als Luftfahrzeuge dieses Typs angesehen werden, die sich in der ermittelten Region befinden und wobei die Luftraumüberwachungsinformationen visuell dargestellt werden, wobei Luftfahrzeuge, die dem bestimmten Typ von Luftfahrzeugen zugeordnet wurden, gesondert dargestellt oder ausgeblendet werden. Als Region kann beispielsweise eine geometrische Form ermittelt werden, wie z.B. ein Zylinder, ein Quader oder ein Korridor. Es ist so möglich, Luftfahrzeuge festzustellen, die nicht zum Risiko für Zusammenstöße beitragen. Das Verfahren ermöglicht, dass eine Unterscheidung in übliche Flugbewegungen, die ein gemeinsames Risikogebiet definieren, und einzelne Flugbewegungen, die aufgrund ihrer ungewöhnlichen Umstände jedenfalls einer Darstellung bedürfen, vorgenommen werden kann. Die Erfassung der Informationen für einen Fluglotsen wird vereinfacht.

Es kann vorgesehen sein, dass als bestimmter Typ von Luftfahrzeugen unbemannte Luftfahrzeuge festgelegt wird. Alternativ oder zusätzlich können Luftfahrzeuge, die nach Sichtflugregeln betrieben werden als bestimmter Typ angesehen werden. Ein Modellflugplatz oder ausschließlich nach Sichtflugregeln nutzbarer Flugplatz kann so beispielsweise als Region ermittelt werden. Die dort betriebenen Luftfahrzeuge tragen zu einer Unübersichtlichkeit der Luftraumüberwachung bei, während bei Betrieb im Bereich des Modellflugplatzes für diese Luftfahrzeuge das Risiko von Zusammenstößen keine Bedeutung für die Luftraumüberwachung aufweist.

Um eine Kontrolle des Systems zu ermöglichen, kann vorgesehen sein, dass die Luftraumüberwachungsinformationen visuell dargestellt werden und diesen überlagert zusätzlich die ermittelte Region dargestellt wird. Es können so die Information dargestellt werden, in welchen Regionen möglicherweise eine Vielzahl von Flugbewegungen stattfindet, die ein gemeinsames Risiko darstellen können. Damit wird die Darstellung der Flugbewegungen vereinfacht und die Auswertung erleichtert, sodass das Risiko relevante Informationen zu übersehen und auch das Risiko für Zusammenstöße gesenkt werden kann.

Um eine zuverlässige Bestimmung eines Typs von Luftfahrzeugen zu ermöglichen, kann vorgesehen sein, dass bei der Ermittlung von Regionen diejenigen Luftraumüberwachungsinformationen herangezogen werden, deren Aufnahmetageszeit innerhalb eines vorgegebenen Zeitintervalls rund um die aktuelle Tageszeit liegen. Dadurch kann beispielsweise ein Modellflugplatz tagsüber als Region dargestellt werden, die ein Risikogebiet für Zusammenstöße darstellt, während nachts jede Flugbewegung über dem Modellflugplatz dargestellt wird. So können ungewöhnliche Flugbewegungen jedenfalls erfasst werden.

Als weitere Kriterien für einen normalen Betrieb eines Modellflugplatzes können herangezogen werden, dass der Tag ein Werktag oder Feiertag ist, und/oder dass es sich um den gleichen Wochentag handelt, und/oder dass ähnliche Wetterverhältnisse herrschen. Das Verfahren ermöglicht so, dass eine Unterscheidung in übliche Flugbewegungen, die ein gemeinsames Risikogebiet definieren, und einzelne Flugbewegungen, die aufgrund ihrer ungewöhnlichen Umstände jedenfalls einer Darstellung bedürfen, vorgenommen werden kann.

Um die Feststellung ungewöhnlicher Flugbewegungen zu vereinfachen, kann vorgesehen sein, dass bei der Ermittlung einer Region anhand der Anzahl der üblicherweise stattfindenden Luftfahrzeugbewegungen ein Schwellenwert ermittelt wird, und dass die in der betreffenden Region befindlichen Luftfahrzeuge nur dann als dem Typ zugehörig markiert werden, wenn die Anzahl dieser Luftfahrzeuge den der Region zugeordneten Schwellenwert übersteigt.

Um das Verfahren an das Einsatzgebiet anzupassen, kann vorgesehen sein, dass der einer Region zugeordnete Schwellenwert anhand zumindest eines der folgenden ortsbezogenen Umstände durch Multiplikation mit einem Faktor modifiziert wird:
- Populationsdichte im betreffenden Gebiet,
- Vorhandensein von bestimmten markanten Punkten, insbesondere mit einem erhöhten Sicherungsbedürfnis gegenüber luftfahrtbezogenen Gefahren,
- Vorhandensein von besonderen Luftraumgebieten,
- für den Luftverkehr gefährliches Terrain. Dadurch kann beispielsweise dem erhöhten Risiko für Zusammenstöße in der Nähe eines Flughafens Rechnung getragen werden. Gleichzeitig kann jede Verletzung eines militärischen Sperrgebiets jedenfalls dargestellt werden.

Ungewöhnliche Flugbewegungen können zudem verbessert werden, wenn für die Ermittlung der Regionen ausschließlich Luftraumüberwachungsinformationen verwendet werden, die aus einem Zeitfenster stammen, das gegenüber dem aktuellen Zeitpunkt in vorgegebener Weise, insbesondere durch Angabe von Start- und Endzeitpunkt gegenüber dem aktuellen Zeitpunkt, festgelegt ist. Dadurch kann das Risiko für Zusammenstöße weiter vermindert werden.

Eine vorteilhafte Ausführungsform der Erfindung ist anhand der folgenden Zeichnung ohne Einschränkung des allgemeinen erfinderischen Gedankens beispielhaft dargestellt.

**Fig. 1a bis 1c** zeigen Flugbewegungen in einem bestimmten Gebiet zu einem bestimmten Zeitpunkt. **Fig. 2a bis 2c** zeigen die anhand der Flugbewegungen aus Fig. 1 ermittelten Regionen. **Fig. 3a bis 3c** zeigen die Flugbewegungen aus Fig. 1a-1c bei Anwendung der Regionen aus Fig. 2a-2c. Fig. **4a bis 4c** zeigen Flugbewegungen über dem Gebiet aus Fig. 1a-1c zu einem anderen Zeitpunkt. **Fig. 5a bis 5c** zeigen eine dreidimensionale Ansicht des Gebiets zu unterschiedlichen Zeitpunkten.

In **Fig. 1a** ist ein Gebiet sowie die in diesem Gebiet stattfindenden Flugbewegungen aus der Vogelperspektive dargestellt. Das Gebiet weist einen Passagierflughafen 5 sowie einen Modellflugplatz 6 auf. Daneben sind Häuser 7 dargestellt. Auf dem Modellflugplatz 6 wird ein unbemanntes Luftfahrzeug 1 mit einem Flugweg 2 betrieben. Weiters findet zwischen den Häusern 7 ein Verbindungsflug mit einem unbemannten Luftfahrzeug 1 mit dem Flugweg 2 statt. Der Verbindungsflug zwischen den Häusern 7 kann beispielsweise ein regelmäßig stattfindender Versorgungsflug sein. Zusätzlich sind bemannte Luftfahrzeuge 3 dargestellt, die Transportstrecken 4 zurücklegen. In **Fig. 1b** sind die Flugbewegungen aus Fig. 1a in Seitenansicht dargestellt. **Fig. 1c** zeigt eine Radaransicht, wie sie sich für einen Fluglotsen darstellt, der einen Überwachungsschirm 8 vor sich hat. Dabei werden auch die unbemannten Luftfahrzeuge 1 dargestellt, sodass die Ansicht sehr unübersichtlich ist. Zusätzlich zu den einzelnen Luftfahrzeugen 1,3 ist jeweils auch der jeweilige Pfad 2,4 der einzelnen Luftfahrzeuge dargestellt.

**Fig. 2a bis 2c** zeigen das Gebiet aus Fig. 1a bis 1c, wobei anhand aus der Vergangenheit stammender Luftraumüberwachungsinformationen der unbemannten Luftfahrzeuge 1 die Regionen R₁, R₂ ermittelt werden, in denen eine erhöhte Aktivität unbemannter Luftfahrzeuge 1 festgestellt wurde. Zu diesem Zweck werden vorab Luftraumüberwachungsinformationen zur Verfügung gestellt, die von Luftfahrzeugen 1 eines bestimmten Typs stammen, beispielsweise von unbemannten Luftfahrzeugen 1 bzw. von Luftfahrzeugen, die nach Sichtflugregeln betrieben werden. In der dargestellten Ausführungsform ist vorgesehen, dass nur Daten berücksichtigt werden, die aus einem Zeitfenster stammen, das gegenüber dem aktuellen Zeitpunkt in vorgegebener Weise, insbesondere durch Angabe von Start- und Endzeitpunkt gegenüber dem aktuellen Zeitpunkt, festgelegt ist. Dabei werden die betreffenden Regionen R₁, R₂ derart erstellt, dass sie diejenigen Bereiche des Luftraums umfassen, in denen sich die Luftfahrzeugen eines bestimmten Typs typischerweise befinden. Beispielsweise werden als Regionen R₁, R₂ Quader oder Zylinder oder aus diesen zusammengesetzte Strukturen verwendet. Diese Regionen R₁, R₂ können dem Fluglotsen in der Ansicht als geometrische Körper dargestellt werden. In der dargestellten Ausführungsform ist R₂ zylinderförmig, während R₁ als Korridor zwischen den Häusern 7 dargestellt ist.

In **Fig. 3a bis 3c** ist eine reduzierte Ansicht der in Fig. 1a bis 1c dargestellten Flugbewegungen dargestellt. Für diese Darstellung werden in den aktuell verfügbaren Luftraumüberwachungsinformationen diejenigen Luftfahrzeuge als Luftfahrzeuge des zuvor festgelegten Typs angesehen, die sich in einer der ermittelten Regionen R₁, R₂ befinden. In dem dargestellten Fall werden Luftfahrzeuge, die sich in den Regionen R₁, R₂ befinden, als unbemannte Luftfahrzeuge 1 angesehen. Da unbemannte Luftfahrzeuge 1 für die Luftraumüberwachung eine untergeordnete Rolle spielen, wenn ihr Flugweg 2 ausschließlich in den Regionen R₁, R₂ liegt, können Luftfahrzeuge, die in diesen Regionen R₁, R₂ festgestellt werden, in der Ansicht in **Fig. 3c** ausgeblendet werden. Dargestellt werden auf dem Überwachungsschirm 8 die Regionen R₁, R₂, während einzelne unbemannte Luftfahrzeuge 1 nicht dargestellt werden. Dadurch ist der Überwachungsschirm 8 deutlich übersichtlicher gestaltet. Es kann in einer alternativen Ausführungsform auch vorgesehen sein, dass die Luftfahrzeuge 1 zwar dargestellt werden, jedoch von Luftfahrzeugen 3 aufgrund einer gesonderten Darstellung von unterschieden werden können.

**Fig. 4** zeigt das Gebiet aus Fig. 1 zu einem anderen Zeitpunkt, an dem andere Flugbewegungen festgestellt werden. Die Region R₁ ist nicht dargestellt, da anhand der aus der Vergangenheit vorhandenen Luftraumüberwachungsinformationen ermittelt wurde, dass zum dargestellten Zeitpunkt üblicherweise kein Versorgungsflug stattfindet. Die Region R₁ ist daher zum Zeitpunkt, der in **Fig. 4** dargestellt ist, nicht dargestellt. Die Region R₂ ist als Region mit erhöhter Aktivität von unbemannten Luftfahrzeugen 1 auch zum Zeitpunkt der Darstellung der Fig. 4 ermittelt worden und ist daher auch dargestellt. **Fig. 4** zeigt weiters ein unbemanntes Luftfahrzeug 1, dessen Flugweg 2 aus der Region R₂ hinausführt. Dieses unbemannte Luftfahrzeug 1 ist daher dort, wo es die Region R₂ verlassen hat, dargestellt. Da das unbemannte Luftfahrzeug 1 die Region R₂ verlassen hat, ist ein Risiko für Zusammenstöße mit anderen Luftfahrzeugen 3 gegeben, sodass das unbemannte Luftfahrzeug 1 auf dem Überwachungsschirm 8 ebenfalls dargestellt ist.

**Fig. 5a** zeigt das Gebiet aus Fig. 1 in einer dreidimensionalen Schrägansicht. In Fig. 5a sind alle Flugbewegungen zum Zeitpunkt t₀ über diesem Gebiet dargestellt. Jede dieser Flugbewegungen erscheint auf einem Überwachungsschirm 8, sodass die Darstellung über die Flugbewegungen in diesem Gebiet sehr unübersichtlich ist.

**Fig. 5b** zeigt das Gebiet zum Zeitpunkt t₁. Der Zeitpunkt t₁ kann beispielsweise der Vormittag eines Werktags sein. Für die Berechnung der Regionen R₁, R₂ wurden demnach Daten herangezogen, die an Vormittagen von Werktagen gesammelt wurden, wobei insbesondere Daten herangezogen wurden, die aus dem gleichen Zeitraum am gleichen Wochentag stammen. Zum Zeitpunkt t₁ wurde aus den für die Vergangenheit vorhandenen Luftraumüberwachungsinformationen die Region R₁ ermittelt, da zum Zeitpunkt t₁ regelmäßig Versorgungsflüge zwischen den Häusern 7 mit unbemannten Luftfahrzeugen 1 stattfinden. Ein Luftfahrzeug, das sich in der Region R₁ befindet, wird als unbemanntes Luftfahrzeug 1 angesehen. Es wird daher in der Ansicht auf einem Überwachungsschirm 8 ausgeblendet. Zu diesem Zeitpunkt ist der Modellflugplatz 6 nur wenig besucht oder eventuell sogar geschlossen. Aus den aus der Vergangenheit vorhandenen Luftraumüberwachungsinformationen konnte daher für den Vormittag eines Werktags keine erhöhte Aktivität von unbemannten Luftfahrzeugen 1 über dem Modellflugplatz 6 ermittelt werden. Dabei wird für das Gebiet des Modellflugplatzes 6 ein Schwellenwert ermittelt und Luftfahrzeuge 1 werden nur dann als dem bestimmten Typ zugehörig angesehen, wenn dieser Schwellenwert überschritten wird. Die Region R₂ ist daher für den Zeitpunkt t₁ nicht relevant. Das zum Zeitpunkt t₁ betriebene unbemannte Luftfahrzeug 1 wird daher dargestellt. In der dargestellten Ausführungsform wurde der Schwellenwert anhand des besonderen Luftraumgebietes Modellflugplatz 6 ermittelt. In einer anderen Ausführungsform können Schwellenwerte auch aufgrund der Populationsdichte, des Vorhandenseins von für den Luftraum gefährlichem Terrain oder anhand von markanten Punkten, z.B. mit erhöhtem Sicherungsbedürfnis gegenüber luftfahrtbezogenen Gefahren, ermittelt werden. Dadurch kann erreicht werden, dass beispielsweise in der Nähe des Passagierflughafens 5 jedes Luftfahrzeug 1 angezeigt wird.

In **Fig. 5c** ist die Situation zu einem weiteren Zeitpunkt t₂ dargestellt, wobei der Zeitpunkt t₂ beispielsweise an einem Wochenende liegt. Für die Berechnung der Regionen R₁, R₂ werden daher Daten herangezogen, die ebenfalls von Wochenenden stammen. Für den Zeitpunkt t₂ wurde über dem Modellflugplatz 6 die Region R₂ als Region mit erhöhter Aktivität von unbemannten Luftfahrzeugen 1 festgestellt. Für den Zeitpunkt t₂ wird jedes Luftfahrzeug, das sich in der Region R₂ befindet, als unbemanntes Luftfahrzeug 1 angesehen und daher in einer Ansicht auf einem Überwachungsschirm 8 ausgeblendet. Da der Betrieb an einem Modellflugplatz 6 auch von den aktuellen Wetterbedingungen abhängt, kann dieses Kriterium bei der Ermittlung der Regionen R₁, R₂ ebenfalls berücksichtigt werden, so dass nur aus der Vergangenheit stammende Daten zur Berechnung der Regionen R₁, R₂ herangezogen werden, die aus Zeiträumen mit vergleichbaren Wetterbedingungen stammen. Um einzelne, jährlich wiederkehrende Ereignisse berücksichtigen zu können kann zudem vorgesehen sein, dass aus der Vergangenheit stammende Luftraumüberwachungsinformationen verwendet werden, die von einem Tag stammen, der mit dem aktuellen Tag darin übereinstimmt, dass beide Tage im Jahr innerhalb eines vorgegeben Zeitraums liegen.

Zum Zeitpunkt t₂ konnte aus den in der Vergangenheit aufgenommenen Luftraumüberwachungsinformationen keine erhöhte Aktivität für den Bereich zwischen den Häusern 7 festgestellt werden. Zum Zeitpunkt t₂ ist die Region R₁ daher nicht vorhanden.

Das dargestellte Verfahren ermöglicht daher die Erkennung von Luftfahrzeugen eines bestimmten Typs. Dieses Verfahren kann dazu genutzt werden, Flugbewegungen für ein bestimmtes Gebiet übersichtlicher darstellen zu können, um so Luftraumüberwachungssysteme sicherer zu machen.

## Patentansprüche

1. Verfahren zur Erkennung von Luftfahrzeugen (1) eines bestimmten Typs in Luftraumüberwachungssystemen, wobei
a) in der Vergangenheit aufgenommene Luftraumüberwachungsinformationen zur Verfügung gestellt werden, die von Luftfahrzeugen (1) dieses Typs stammen,
b) anhand der aufgenommenen Luftraumüberwachungsinformationen zumindest eine Region (R₁, R₂), insbesondere mehrere Regionen (R₁, R₂), ermittelt wird, die einen Bereich des Luftraums umfasst, in dem eine erhöhte Aktivität von Luftfahrzeugen (1) dieses Typs vorliegt, wobei bei der Ermittlung von Regionen (R₁, R₂) diejenigen Luftraumüberwachungsinformationen herangezogen werden, die mit dem aktuellen Tag dahingehend übereinstimmen, dass es sich um zwei Tage handelt, die im Jahr innerhalb eines vorgegebenen Zeitintervalls liegen und
c) in den aktuell verfügbaren Luftraumüberwachungsinformationen diejenigen Luftfahrzeuge (1; 3) als Luftfahrzeuge (1) dieses Typs angesehen werden, die sich in der ermittelten Region (R₁, R₂) befinden und wobei
die Luftraumüberwachungsinformationen visuell dargestellt werden, wobei Luftfahrzeuge (1), die dem bestimmten Typ von Luftfahrzeugen (1) zugeordnet wurden, gesondert dargestellt oder ausgeblendet werden.

2. Verfahren nach Anspruch 1, wobei als bestimmter Typ von Luftfahrzeugen (1) unbemannte Luftfahrzeuge und/oder Luftfahrzeuge, die nach Sichtflugregeln betrieben werden, festgelegt wird.

3. Verfahren nach einem der vorangehenden Ansprüche, wobei die Luftraumüberwachungsinformationen visuell dargestellt werden und diesen überlagert zusätzlich die ermittelte Region (R₁, R₂) dargestellt wird.

4. Verfahren nach einem der vorangehenden Ansprüche, wobei bei der Ermittlung von Regionen (R₁, R₂) diejenigen Luftraumüberwachungsinformationen herangezogen werden, deren Aufnahmetageszeit innerhalb eines vorgegebenen Zeitintervalls rund um die aktuelle Tageszeit liegen.

5. Verfahren nach einem der vorangehenden Ansprüche, wobei bei der Ermittlung von Regionen (R₁, R₂) diejenigen Luftraumüberwachungsinformationen herangezogen werden mit dem aktuellen Tag dahingehend übereinstimmen, dass
- der Tag ein Werktag oder Feiertag ist, und/oder
- es sich um den gleichen Wochentag handelt, und/oder
- ähnliche Wetterverhältnisse herrschen.

6. Verfahren nach einem der vorangehenden Ansprüche, **dadurch gekennzeichnet, dass**
- bei der Ermittlung einer Region (R₁, R₂) anhand der Anzahl der üblicherweise stattfindenden Luftfahrzeugbewegungen ein Schwellenwert ermittelt wird, und
- die in der betreffenden Region (R₁, R₂) befindlichen Luftfahrzeuge nur dann als dem Typ zugehörig angesehen werden, wenn die Anzahl dieser Luftfahrzeuge den der Region (R₁, R₂) zugeordneten Schwellenwert übersteigt.

7. Verfahren nach Anspruch 6, wobei der einer Region zugeordnete Schwellenwert anhand zumindest eines der folgenden ortsbezogenen Umstände durch Multiplikation mit einem Faktor modifiziert wird:
- Populationsdichte im betreffenden Gebiet,
- Vorhandensein von bestimmten markanten Punkten, insbesondere mit einem erhöhten Sicherungsbedürfnis gegenüber luftfahrtbezogenen Gefahren,
- Vorhandensein von besonderen Luftraumgebieten,
- für den Luftverkehr gefährliches Terrain.

8. Verfahren nach einem der vorangehenden Ansprüche, wobei für die Ermittlung der Regionen (R₁, R₂) ausschließlich Luftraumüberwachungsinformationen verwendet werden, die aus einem Zeitfenster stammen, das gegenüber dem aktuellen Zeitpunkt in vorgegebener Weise, insbesondere durch Angabe von Start- und Endzeitpunkt gegenüber dem aktuellen Zeitpunkt, festgelegt ist.

## Claims

1. Method for detecting aircraft (1) of a specific type in airspace surveillance systems, wherein
a) airspace surveillance information recorded in the past is made available which originates from aircraft (1) of this type,
b) at least one region (R₁, R₂), in particular several regions (R₁, R₂), which comprises a region of the airspace in which there is increased activity of aircraft (1) of this type is determined on the basis of the recorded airspace surveillance information, wherein in the determination of regions (R₁, R₂) the airspace surveillance information is used which corresponds with the current day in that two days are involved that fall within a predetermined time interval in the year, and
c) in the currently available airspace surveillance information, those aircraft (1; 3) which are located in the determined region (R₁, R₂) are regarded as aircraft (1) of this type, and wherein
the airspace surveillance information is visually represented, wherein aircraft (1) that have been assigned to the specific type of aircraft (1) are represented separately or are hidden.

2. Method according to claim 1, wherein unmanned aircraft and/or aircraft operated according to visual flight rules are defined as the specific type of aircraft (1).

3. Method according to any one of the preceding claims, wherein the airspace surveillance information is visually represented and the determined region (R₁, R₂) is additionally overlaid on this representation.

4. Method according to any one of the preceding claims, wherein in the determination of regions (R₁, R₂) the airspace surveillance information is used whose recording time lies within a predetermined time interval around the current time of day.

5. Method according to any one of the preceding claims, wherein in the determination of regions (R₁, R₂) the airspace surveillance information is used that corresponds with the current day in that
- the day is a working day or public holiday, and/or
- it is the same day of the week, and/or
- similar weather conditions prevail.

6. Method according to any one of the preceding claims, **characterised in that**
- in the determination of a region (R₁, R₂) a threshold value is determined on the basis of the number of aircraft movements that typically occur, and
- the aircraft located in the respective region (R₁, R₂) are only regarded as belonging to the type if the number of these aircraft exceeds the threshold value assigned to the region (R₁, R₂).

7. Method according to claim 6, wherein the threshold value assigned to a region is modified by multiplication by a factor on the basis of at least one of the following location-related conditions:
- population density in the respective area,
- presence of certain distinctive points, in particular with an increased need for security against aviation-related hazards,
- presence of special airspace areas,
- terrain that is hazardous to air traffic.

8. Method according to any one of the preceding claims, wherein for the determination of the regions (R₁, R₂) only airspace surveillance information is used that originates from a time window that is defined in a predetermined manner with respect to the current time, in particular by specifying a start and end time with respect to the current time.

## Revendications

1. Procédé de détection d'aéronefs (1) d'un type défini dans des systèmes de surveillance de l'espace aérien, dans lequel
a) des informations de surveillance de l'espace aérien enregistrées dans le passé sont mises à disposition, informations qui proviennent d'aéronefs (1) de ce type,
b) au moins une région (R₁, R₂), en particulier plusieurs régions (R₁, R₂), est déterminée à l'aide des informations de surveillance de l'espace aérien enregistrées, région qui comprend une zone de l'espace aérien dans laquelle une activité accrue d'aéronefs (1) de ce type se présente, dans lequel sont utilisées lors de la détermination de régions (R₁, R₂) les informations de surveillance de l'espace aérien qui coïncident avec le jour actuel en ce sens qu'il s'agit de deux jours qui se situent dans l'année dans un intervalle de temps prédéfini et
c) dans les informations de surveillance de l'espace aérien actuellement disponibles, les aéronefs (1 ; 3) qui se trouvent dans la région déterminée (R₁, R₂) sont considérés comme aéronefs (1) de ce type et dans lequel
les informations de surveillance de l'espace aérien sont visuellement représentées, dans lequel des aéronefs (1) qui ont été associés au type défini d'aéronefs (1), sont représentés ou masqués séparément.

2. Procédé selon la revendication 1, dans lequel des aéronefs sans équipage et/ou des aéronefs qui sont exploités selon des règles de vol à vue, sont spécifiés comme type défini d'aéronefs (1).

3. Procédé selon l'une quelconque des revendications précédentes, dans lequel les informations de surveillance de l'espace aérien sont visuellement représentées et la région déterminée (R₁, R₂) est en outre représentée superposée à celles-ci.

4. Procédé selon l'une quelconque des revendications précédentes, dans lequel les informations de surveillance de l'espace aérien, dont l'heure d'enregistrement se trouve dans un intervalle de temps prédéfini autour de l'heure actuelle, sont utilisées lors de la détermination de régions (R₁, R₂).

5. Procédé selon l'une quelconque des revendications précédentes, dans lequel les informations de surveillance de l'espace aérien qui coïncident avec le jour actuel sont utilisées lors de la détermination de régions (R₁, R₂) en ce sens que
- le jour est un jour ouvré ou férié et/ou
- il s'agit du même jour de la semaine et/ou
- des conditions météorologiques similaires règnent.

6. Procédé selon l'une quelconque des revendications précédentes, **caractérisé en ce que**
- une valeur seuil est déterminée lors de la détermination d'une région (R₁, R₂) à l'aide du nombre de mouvements d'aéronef se produisant généralement et
- les aéronefs se trouvant dans la région concernée (R₁, R₂) sont considérés comme appartenant au type uniquement lorsque le nombre de ces aéronefs dépasse la valeur seuil associée à la région (R₁, R₂).

7. Procédé selon la revendication 6, dans lequel la valeur seuil associée à une région est modifiée par multiplication avec un facteur à l'aide d'au moins l'une des conditions locales suivantes :
- densité de population dans la zone concernée,
- présence de points marquants définis, en particulier avec un besoin de sécurité accru par rapport aux dangers liés à l'aviation,
- présence de zones d'espace aérien particulières,
- terrain dangereux pour le trafic aérien.

8. Procédé selon l'une quelconque des revendications précédentes, dans lequel des informations de surveillance de l'espace aérien qui proviennent d'une fenêtre de temps qui est spécifiée par rapport au moment actuel de manière prédéfinie, en particulier en indiquant le début et la fin par rapport au moment actuel, sont utilisées exclusivement pour la détermination des régions (R₁, R₂).
